# EUROPÄISCHE PATENTSCHRIFT

(11) **EP 3 558 828 B1**
(45) Veröffentlichungstag und Bekanntmachung des Hinweises auf die Patenterteilung: **17.11.2021**
(21) Anmeldenummer: 17832229.3
(22) Anmeldetag: 21.12.2017
(51) Int. Cl.: B65B 43/12, B65B 43/14, B65B 43/18, B65B 43/26, B65B 1/18

(54) **AUFSTECKVORRICHTUNG UND VERFAHREN ZUM AUFSTECKEN VON VENTILSÄCKEN**
FITTING DEVICE AND METHOD FOR FITTING VALVE BAGS
DISPOSITIF ET PROCÉDÉ D'ENFILEMENT DESTINÉS À ENFILER DES SACS À SOUPAPE

(30) Priorität: 22.12.2016 DE 102016125485
(43) Veröffentlichungstag der Anmeldung: 30.10.2019
(73) Patentinhaber: Haver & Boecker OHG, 59302 Oelde (DE)
(72) Erfinder: REMFERT, Christian, 59302 Oelde (DE)
(74) Vertreter: BSB Patentanwälte Schütte & Engelen Partnerschaft mbB
(86) Internationale Anmeldenummer: PCT/EP2017/084263
(87) Internationale Veröffentlichungsnummer: WO 2018/115379

(56) Entgegenhaltungen:
- EP-A2- 2 455 288
- DE-U1- 8 716 582
- US-A- 3 934 388

## Beschreibung

Die vorliegende Erfindung betrifft eine Aufsteckvorrichtung zum Aufstecken von Ventilsäcken und insbesondere zum Aufstecken von gewebten und/oder genähten Ventilsäcken auf einen Füllstutzen einer insbesondere rotierenden Packmaschine.

Im Stand der Technik sind verschiedene Vorrichtungen und Verfahren zum Aufstecken von Ventilsäcken auf die Füllstutzen von rotierenden Packmaschinen bekannt geworden. Rotierende Packmaschinen mit 4, 6, 8, 10, 12 oder auch 16 oder einer anderen Zahl an Füllstutzen sind im Stand der Technik bekannt geworden. Sie werden zum effektiven Abfüllen unterschiedlichster Materialien eingesetzt. Beispielsweise werden Schüttgüter wie Zement oftmals durch rotierende Packmaschinen abgefüllt. Moderne Packmaschinen erlauben hohe Abfüllraten, bei denen beispielsweise pro Sekunde ein Sack oder mehr gefüllt wird.

Zum automatischen Betrieb einer solchen Packanlage werden die Ventilsäcke durch einen Aufsteckautomaten auf die Füllstutzen der Packmaschine während der Rotationsbewegung aufgesteckt bzw. aufgeschossen. Um eine hohe Aufsteckquote zu erzielen, müssen die Säcke definiert aufgenommen und aus einer definierten Position auf die Füllstutzen der Packmaschine aufgeschossen werden.

Bei der Abfüllung solcher Schüttgüter in Ventilsäcke aus Papier kann zuverlässig mit einer hohen Aufsteckrate gearbeitet werden, da Ventilsäcke aus Papier eine gewisse Eigensteifigkeit aufweisen.

Werden hingegen Ventilsäcke aus flexibleren Materialien verwendet, die beispielsweise aus einem Gewebe oder einem Bändchengewebe aus Kunststoffmaterialien bestehen, so weisen diese Ventilsäcke eine größere Flexibilität auf, die erhebliche Schwierigkeiten bei der automatischen Aufsteckung verursacht.

Es ist deshalb mit der EP 2 455 288 B1 eine Vorrichtung und ein Verfahren bekannt geworden, womit Ventilsäcke aus Gewebe oder Bändchengewebe auf die rotierenden Füllstutzen einer Packmaschine aufgeschossen werden. Die bekannte Vorrichtung nutzt dabei bei bestimmten Ventilsäcken einen laschenartigen Bereich, der beim Umnähen entsteht und von der Sackoberfläche absteht, um darunter einen gezielten Luftstoß zu blasen, mit denen der Ventilsack an einem oberen Anschlag definiert positioniert wird.

Die bekannte Vorrichtung funktioniert zuverlässig und ermöglicht hohe Aufsteckraten und hohe Aufsteckquoten, sofern eine ausreichende Lasche an dem Ventilsack ausgebildet ist, an dem der Luftstoß angreifen kann. Bei flexiblen Ventilsäcken, bei denen keine oder eine nur sehr schwach ausgeprägte Lasche von der Oberfläche des Sackes absteht, hat es sich herausgestellt, dass eine zuverlässige Aufsteckung nur mit relativ geringen Geschwindigkeiten bzw. Aufsteckraten funktioniert. Die Angriffsfläche für den Luftstoß reicht nicht aus, um den Ventilsack schnell nach oben auszurichten. Bei geringen Geschwindigkeiten arbeitet eine solche Aufsteckeinrichtung aber nicht wirtschaftlich.

Es ist deshalb die Aufgabe der vorliegenden Erfindung, eine Aufsteckeinrichtung und ein Verfahren zum Aufstecken von Ventilsäcken auf einen Füllstutzen einer Packmaschine zur Verfügung zu stellen, womit auch bei flexiblen Ventilsäcken ohne hinreichend abstehende Laschen eine hohe Aufsteckrate mit hoher Aufsteckquote erreichbar ist.

Diese Aufgabe wird durch eine Aufsteckeinrichtung mit den Merkmalen des Anspruchs 1 und durch das Verfahren mit den Merkmalen des Anspruchs 9 gelöst. Bevorzugte Weiterbildungen der Erfindung sind Gegenstand der Unteransprüche. Weitere Vorteile und Merkmale der vorliegenden Erfindung ergeben sich aus der allgemeinen Beschreibung und der Beschreibung des Ausführungsbeispiels.

Eine erfindungsgemäße Aufsteckvorrichtung dient zum Aufstecken von Ventilsäcken und insbesondere zum Aufstecken von gewebten und/oder genähten (flexiblen) Ventilsäcken auf einen Füllstutzen einer Packmaschine. Die Aufsteckvorrichtung umfasst einen zwischen einer Aufnahmeposition und einer Ausrichtposition bewegbaren Greiferhalter mit wenigstens einem Greifer, um einen Ventilsack in der Aufnahmeposition zu ergreifen. Die Aufsteckvorrichtung umfasst weiterhin eine Blaseinrichtung mit wenigstens einer Luftdüse, um den Ventilsack in der Ausrichtposition (definiert) auszurichten. Zwischen dem Greiferhalter und der Blaseinrichtung ist wenigstens in der Ausrichtposition des Greiferhalters ein Aufnahmeraum für einen Sackabschnitt des Ventilsacks ausgebildet, Der Greifer ist in der Ausrichtposition des Greiferhalters von einer ersten Seite und die Luftdüse ist in der Ausrichtposition der Greiferhalters von einer gegenüberliegenden zweiten Seite auf den Aufnahmeraum ausgerichtet, um auf gegenüberliegende Seitenwandungen eines in dem Aufnahmeraum aufgenommenen Ventilsacks einzuwirken, und wobei eine Anlageeinrichtung mit einem oberen Anschlag den Aufnahmeraum begrenzt und daran ein Ventilsack definiert ausrichtbar ist.

Die erfindungsgemäße Aufsteckvorrichtung hat viele Vorteile. Ein erheblicher Vorteil der erfindungsgemäßen Aufsteckvorrichtung besteht darin, dass die Blaseinrichtung mit der Luftdüse bzw. den Luftdüsen von einer den Greifern gegenüberliegenden Seite auf den auszurichtenden Ventilsack einwirkt. Es hat sich überraschender Weise herausgestellt, dass damit eine effektive Aufsteckung möglich ist. Es ist erstaunlicher Weise nicht nötig, von unten gegen eine Lasche am Ventil des Ventilsacks zu blasen, um den Ventilsack dadurch nach oben zu transportieren. Die Lasche kann gar nicht oder fast gar nicht vorhanden sein. Der Luftstoß erfolgt insbesondere von der der Lasche gegenüberliegenden Seite, sodass die Lasche auch nicht zum Vorschub beitragen kann, falls denn eine Lasche überhaupt vorhanden ist.

Durch die Erfindung wird auf der dem Greifer gegenüberliegenden Seite ein Luftpolster gebildet, durch welches auch eventuelle Reibung zwischen dem Ventilsack und etwaigen Wandungen reduziert wird. Typischerweise wird der Ventilsack mit dem Greifer von einem (z. B. horizontal auf einem Tisch liegenden) Sackstapel aufgenommen und in eine angehobene Stellung verbracht. Wird nur von der dem Greifer gegenüberliegenden Seite Luft in Richtung des Ventilsacks gelenkt, so kann der Ventilsack auf einem Luftpolster gleiten und ausgerichtet werden. Dabei kann der Ventilsack durch die oft sehr raue Oberfläche von gewebten und/oder genähten Ventilsäcken durch den gerichteten Luftstrom auch (wenigstens teilweise) in vertikaler Richtung transportiert werden, um ausgerichtet zu werden.

In der Ausrichtposition ist zwischen dem Greiferhalter und der Blaseinrichtung ein Aufnahmeraum für einen Sackabschnitt des Ventilsacks ausgebildet, wobei der Greifer auf eine erste Seitenwandung und insbesondere eine obere Seitenwandung und die Luftdüse auf eine gegenüberliegende zweite und insbesondere untere Seitenwandung des Ventilsacks einwirken. Zuvor hat der Greifer in der Aufnahmeposition den obersten Ventilsack eines Sackstapels auf einem Aufnahmetisch aufgenommen oder beispielsweise über einen anderen Greifer übergeben bekommen. Der Greifer kann insbesondere in dem Ventilbereich den Ventilsack ergreifen.

Erfindungsgemäß ist eine Anlageeinrichtung mit einem oberen Anschlag vorgesehen. Der obere Anschlag begrenzt den Aufnahmeraum nach oben hin. An dem oberen Anschlag ist ein Ventilsack definiert ausrichtbar. Vorzugsweise ist der obere Anschlag V-förmig ausgebildet. Insbesondere ist ein spitzwinkliger Bereich an dem V-förmigen Anschlag ausgebildet. Dadurch wird eine definierte Positionierung eines Ventilsacks an dem oberen Anschlag gewährleistet. In bevorzugten Ausgestaltungen umfasst die Anlageeinrichtung ein Winkelblech. An dem Winkelblech kann der obere Anschlag ausgebildet sein. Der obere Anschlag kann durch das Winkelblech gebildet werden. Das Winkelblech ist insbesondere V-förmig gestaltet und ist zum Aufnahmeraum hin offen, sodass eine definierte Ausrichtung eines Ventilsacks und insbesondere des Ventilbereiches an dem oberen Anschlag ermöglicht wird.

Vorzugsweise ist der Greiferhalter mit der Blaseinrichtung gekoppelt. Dabei ist es besonders bevorzugt, dass der Greiferhalter relativ zu der Blaseinrichtung bewegbar ist. Vorzugsweise sind der Greiferhalter und die Blaseinrichtung schwenkbar miteinander gekoppelt. Dabei ist eine gegensinnige Verschwenkung möglich, die je nach Schwenkrichtung zu einer Vergrößerung oder Verkleinerung des Aufnahmeraums führt.

In vorteilhaften Weiterbildungen sind an der Anlageeinrichtung und insbesondere an dem Winkelblech Luftöffnungen ausgebildet. Besonders bevorzugt sind einige Luftöffnungen in der Ecke oder in der Nähe der Ecke bzw. in dem spitzwinkligen Bereich des oberen Anschlags ausgebildet. Die Luftöffnungen ermöglichen einen Luftaustritt aus dem Aufnahmeraum durch die Luftöffnungen in die Umgebung hinein. Dadurch wird eine Ableitung des Luftstroms aus den Luftdüsen und somit eine gerichtete Strömung ohne Stauung ermöglicht, wodurch eine Positionierung des Ventilsacks erleichtert wird.

Vorzugsweise wird der Greiferhalter an einer Greiferhalterkoppel schwenkbar aufgenommen. Dabei ist die Greiferhalterkoppel bewegbar, um den Greiferhalter von der Aufnahmeposition in die Ausrichtposition zu überführen. Der überwiegende Teil des Weges des Greiferhalters von der Aufnahmeposition in die Ausrichtposition wird besonders bevorzugt durch eine Bewegung der Greiferhalterkoppel erzielt. Zusätzlich kann eine nicht unwesentliche Bewegung des Greiferhalters durchgeführt werden, um die Ausrichtposition zu erreichen. Zur Durchführung einer solchen Bewegung kann eine Antriebseinrichtung vorgesehen sein, die zum Verschwenken des Greiferhalters und/oder der Blaseinrichtung vorgesehen ist. Vorzugsweise wird die Antriebseinrichtung durch einen Zylinderantrieb gebildet oder umfasst einen solchen. Vorzugsweise ist die Antriebseinrichtung mit der Greiferhalterkoppel und mit einem Schwenkarm des Greiferhalters gekoppelt. Dadurch wird durch beispielsweise das Ausfahren des Zylinders eine Verschwenkung des Greiferhalters an der Greiferhalterkoppel erreicht. Dadurch ändert sich vorzugsweise die winkelmäßige Orientierung des Greiferhalters zur Greiferhalterkoppel.

Vorzugsweise ist die Anlageeinrichtung und insbesondere das Winkelblech schwenkbar mit dem Greiferhalter gekoppelt und vorzugsweise mittels des gleichen Antriebs synchronisiert antreibbar. Vorzugsweise ist der Greiferhalter schwenkbar an der Greiferhalterkoppel aufgenommen oder schwenkbar damit gekoppelt.

Vorzugsweise ist die Greiferhalterkoppel zwischen einer unteren Aufnahmeposition und einer oberen Übergabeposition verschwenkbar. Eine zusätzliche Verschwenkung des Greiferhalters wird insbesondere durch die Antriebseinrichtung erreicht, die den bzw. die Greifer und die Luftdüse bzw. die Luftdüsen entsprechend zu dem zu positionierenden Ventilsack ausrichtet.

In allen Ausgestaltungen ist es bevorzugt, dass eine Transporteinrichtung zum Transport eines (ausgerichteten) Ventilsacks vorgesehen ist, welche wenigstens eine Riemenleiste und/oder wenigstens eine Rollenleiste umfasst. Vorzugsweise wird die Transporteinrichtung dazu verwendet, den (in vertikaler Richtung) ausgerichteten Ventilsack in Richtung auf den Füllstutzen zu beschleunigen und schließlich aufzuschießen. Während der Beschleunigung kann die Öffnung des Sackventils erfolgen.

Es ist bevorzugt, dass die Luftdüse wenigstens teilweise in Richtung der V-förmigen Öffnung des oberen Anschlags ausgerichtet ist. Dann wird eine Luftströmung wenigstens auch in Richtung des oberen Anschlags erreicht, wodurch eine zuverlässigere Positionierung erreicht wird.

Vorzugsweise umfasst die Blaseinrichtung ein Rohr mit mehreren Luftdüsen und ist an dem Winkelblech mittelbar oder unmittelbar befestigt. Dabei sind zwischen dem Rohr und dem Winkelblech besonders bevorzugt mehrere Durchgangsöffnungen ausgebildet. Die Befestigung der Blaseinrichtung an dem Winkelblech kann über mehrere (schmale) Stege erfolgen. Durchgangsöffnungen zwischen dem Winkelblech und dem Rohr mit den Luftdüsen sind sehr vorteilhaft, da dadurch ein Ansaugen der Sackwandung an dem Winkelblech verhindert wird, da ein Venturi-Effekt und ein Anliegen der Sackwandung an das Winkelblech verhindert werden.

In allen Ausgestaltungen ist es bevorzugt, wenigstens eine Zusatzdüse vorzusehen, die von einer ersten Seite in Richtung des Aufnahmeraums ausgerichtet ist. Dabei wirkt die Zusatzdüse auf die erste Seitenfläche des Ventilsacks ein. In bevorzugten Ausgestaltungen ist auf der ersten Seitenfläche des Ventilsacks eine Naht und/oder eine Lasche und/oder ein Sacküberstand vorgesehen. Vorzugsweise bläst die Zusatzdüse unter die Lasche auf der ersten Seitenfläche des Ventilsacks.

Die Zusatzdüse bietet (in allen Varianten) erhebliche Vorteile, da dadurch die Positionierungsqualität und damit die Aufsteckrate und die Aufsteckquote nochmals verbessert werden können. Die Zusatzdüse entspricht weitgehend der aus dem Stand der Technik bekannten Düse, mit der aber allein bei schwierigem Sackmaterial und unzureichenden Sacküberständen kein ausreichend zufriedenstellendes Ergebnis erzielbar war. Als Zusatzdüse in schwierigen Fällen wird aber die Zuverlässigkeit der Aufsteckung noch weiter erhöht. Bei Einsatz beider Düsen wird der Sackabschnitt sowohl von unten als auch von oben (beidseitig) mit einer gerichteten Luftströmung eingehüllt. Insbesondere ist der Sackabschnitt, auf den die Luftdüse und die Zusatzdüse zur definierten Ausrichtung einwirken, schräg zur Senkrechten ausgerichtet.

Vorzugsweise ist der Greifer in der Übergabeposition und/oder in der Ausrichtposition unter einem Winkel zwischen etwa 30° und 80° und insbesondere zwischen etwa 30° und 70° und vorzugsweise bei etwa etwa 50° +/-15° zur Horizontalen ausgerichtet.

Die Zusatzdüse bläst vorzugsweise auf die weiter oben angeordnete Wandung (obere Wandung oder erste Seitenfläche) und die Luftdüse auf die weiter unten angeordnete Wandung (untere Wandung oder zweite Seitenfläche) des Ventilsacks.

Das erfindungsgemäße Verfahren dient zum Aufstecken von Ventilsäcken und insbesondere zum Aufstecken von gewebten und/oder genähten Ventilsäcken (zum Beispiel aus Bändchengewebe) auf einen Füllstutzen einer insbesondere rotierenden Packmaschine, wobei in einer Aufnahmeposition ein Ventilsack mit einem Greifer ergriffen und in einer Ausrichtposition der Ventilsack mit einem Luftstoß einer Luftdüse (definiert) ausgerichtet wird. Dabei ergreift der Greifer den Ventilsack an einer ersten Seitenwandung und die Luftdüse wirkt auf die gegenüberliegende zweite Seitenwandung ein, um den Ventilsack in wenigstens teilweise vertikaler Richtung an einem oberen Anschlag einer Anlageeinrichtung definiert auszurichten.

Auch das erfindungsgemäße Verfahren hat viele Vorteile. Mit dem Verfahren wird es ermöglicht, Ventilsäcke mit einem Sackventil und zwei sich gegenüberliegenden Seitenflächen bzw. Seitenwandungen zuverlässig automatisch aufzustecken, auch wenn die Ventilsäcke keine oder sehr kurze umgelegte Laschen aufweisen und aus flexiblem Bändchengewebe bestehen.

Vorzugsweise greift der Greifer die obere Seitenwandung eines auf einem Sackstapel liegenden Ventilsacks, um diesen anschließend definiert auszurichten. Dabei wird die Luftdüse zum Ausrichten wenigstens teilweise nach oben ausgerichtet und bläst von unten gegen die zweite Seitenwandung des Ventilsacks. Gleichzeitig wird der Greifer gelöst und der Ventilsack wird frei im Luftstrom geführt. Dadurch wird ein Transport des Ventilsacks an den oberen Anschlag gewährleistet. Die für den Transport erforderliche Kraft wird durch den Luftstoß auf die raue Seitenwandung des Ventilsacks aufgebracht. Vorzugsweise bläst die Luftdüse von unten gegen die sich schräg im Raum befindende Sackwandung und bildet ein Luftpolster zwischen der Wandung des Ventilsacks und dem Winkelblech, wodurch die Reibung reduziert wird und ein zuverlässiger Transport an den oberen Anschlag gewährleistet wird.

Vorteilhafter Weise wird die Luftdüse mit einem Luftstrom auf einem höheren Niveau betrieben, bis ein Sensor den Ventilsack an einem oberen Anschlag detektiert. Dann kann der Luftstrom auf ein geringeres Niveau reduziert oder abgeschaltet werden. Durch eine Reduktion auf ein geringeres Niveau wird eine Faltenbildung im oberen Bereich des Ventilsacks verhindert.

In allen Ausgestaltungen ist es bevorzugt, dass wenigstens eine Zusatzdüse und insbesondere mehrere Zusatzdüsen einen Luftstrom auf die obere Seitenwandung lenken, wenn der Ventilsack ausgerichtet werden soll. Dabei sendet die Zusatzdüse vorzugsweise dann einen Luftstrom aus, wenn die Luftdüse und der Greiferhalter wenigstens ein Stück weit aufeinander zu geschwenkt wurden. Die Luftdüse und der Greiferhalter werden aufeinander zu geschwenkt, nach dem ein Sack ergriffen und angehoben wurde. Der Luftstrom der Zusatzdüse kann reduziert oder gegebenenfalls abgeschaltet werden, wenn ein Sensor den Ventilsack am oberen Anschlag detektiert. Alternativ oder zusätzlich kann ein gezieltes Anblasen mit Hilfe der Zusatzdüse das Lösen des Ventilsacks von den Greifern unterstützen.

In allen Ausgestaltungen ist es bevorzugt, einen Greifer bzw. alle Greifer als Sauger auszuführen. Insbesondere sind die Sauger als Saugnäpfe ausgeführt.

In besonders bevorzugten Ausgestaltungen wird zur Ausrichtung des Ventilsacks zunächst die Blaseinrichtung mit der Luftdüse bzw. den Luftdüsen aktiviert. Dadurch kann beispielsweise ein umgeklapptes Ende eines Ventilsacks wieder in die passende und richtige Position gebracht werden. Anschließend lässt der Sauger den Ventilsack los, indem beispielsweise der Unterdruck an dem Sauger abgeschaltet wird. Je nach Sackmaterial kann dann zusätzlich zu der Luftdüse noch die Zusatzdüse aktiviert werden, damit eine besonders zuverlässige Überführung des Ventilsacks an den oberen Anschlag gewährleistet und das Lösen des Sackes von den Saugern bei Bedarf unterstützt wird. Dabei gleitet die untere Seitenwandung des Ventilsacks auf dem Luftkissen der Luftdüse schräg nach oben, bis der Ventilsack an dem oberen Anschlag anliegt. Dann kann die Luftzufuhr an der Luftdüse abgeschaltet und an der Zusatzdüse reduziert werden. Dadurch kann Energie eingespart werden. Außerdem wird ein Faltenwurf flexibler Säcke an dem oberen Anschlag zuverlässig verhindert. Diese Positionierung wird solange aufrecht erhalten, bis die Rollen- und Riemenleisten geschlossen wurden und der zuvor ausgerichtete Ventilsack in Richtung Füllmaschine beschleunigt.

Weitere Vorteile und Merkmale der vorliegenden Erfindung ergeben sich aus dem Ausführungsbeispiel, das im Folgenden mit Bezug auf die beiliegenden Figuren erläutert wird.

In den Figuren zeigen:
- Figur 1: eine schematische Draufsicht auf eine Packanlage mit einer Packmaschine und einer Vorrichtung zum Aufstecken von Ventilsäcken;
- Figur 2: eine stark schematische Gesamtansicht der erfindungsgemäßen Aufsteckvorrichtung zum Aufstecken von Ventilsäcken;
- Figur 3: einen Querschnitt durch die Aufsteckvorrichtung gemäß Figur 2;
- Figur 4: einen vergrößerten Querschnitt gemäß Figur 3 in einer anderen Schwenkposition;
- Figur 5: eine schematische Seitenansicht der mit dem oberen Anschlag verbundenen Blaseinrichtung;
- Figur 6: eine stark schematisierte Darstellung der Aufsteckvorrichtung in einer ersten Position;
- Figur 7: eine stark schematische Darstellung der Aufsteckvorrichtung nach Figur 6 in einer zweiten Position; und
- Figur 8: eine stark schematische Darstellung der Aufsteckvorrichtung nach Figur 6 in einer dritten Position.

Mit Bezug auf die beiliegenden Figuren 1 bis 8 wird im Folgenden ein Ausführungsbeispiel einer erfindungsgemäßen Aufsteckvorrichtung 1 erläutert. Figur 1 zeigt eine stark schematisierte Draufsicht auf eine Packanlage, die eine rotierende Packmaschine 101, eine Aufsteckvorrichtung 1 sowie ein Austrageband 120 umfasst. Die Packmaschine 100 zum Füllen von Ventilsäcken 10 weist im hier dargestellten Ausführungsbeispiel sechs über dem Umfang verteilt angeordnete Füllstutzen 101 auf, von denen an fünf Füllstutzen 101 jeweils Ventilsäcke 10 angeordnet sind.

Die Packmaschine 100 befindet sich in der Aufsteckposition. Der Winkelsensor 102 hat zuvor das Vorbeirotieren des nächsten Füllstutzens 101 in der vorbestimmten Winkelposition 103 erfasst und damit den nächsten Aufsteckvorgang ausgelöst. Neben der Verwendung eines der Aufsteckvorrichtung 1 zugeordneten Sensors (Winkelsensor 102) ist auch die Verwendung eines in der Packmaschine vorhandenen Sensors möglich, der die Winkelposition 103 erfasst.

Die Aufsteckvorrichtung 1 verfügt hier über ein Leersackmagazin bzw. Leersackzellenband 110, welches zum automatischen Transport von Sackbündeln bzw. Sackstapel 19 geeignet ist.

In der Darstellung nach Figur 2 wird ein Sackbündel 19 gerade auf die als Aufnahmetisch 30 ausgebildete Ablagefläche transportiert. Der Aufnahmetisch 30 verfügt über eine Arbeitsfläche, auf der mehrere Sackbündel 19 abgelegt und nacheinander bearbeitet werden können.

Die Packmaschine 100 eignet sich insbesondere zum Abfüllen von pulverförmigen oder granulatartigen Stoffen in Ventilsäcke 2. Das Sackgewicht der einzelnen Säcke kann variieren und liegt insbesondere zwischen etwa 5 kg und 50 kg und vorzugsweise zwischen 20 kg und 50 kg und kann je nach Anwendungsfall auch größer oder kleiner sein.

Nach dem Ergreifen und Anheben kann das Ende des Ventilsacks zunächst noch horizontal auf dem Aufnahmetisch 30 aufliegen. Der schräg im Raum stehende ausgerichtete Sackabschnitt des Ventilsacks wird bei dem Transport in Richtung auf den Füllstutzen umgelenkt, sodass der Sackabschnitt dann vor dem Aufstecken vertikal orientiert ist.

Direkt vor dem Aufschießen wird das Sackventil durch nicht näher dargestellte Einrichtungen geöffnet. Beispielsweise kann das Sackventil durch Unterdruck oder durch eine Luftströmung und das Venturi-Prinzip geöffnet werden, wie es auch in EP 2 455 288 B1 beschrieben ist.

In Figur 3 ist eine schematische Querschnittsansicht der Aufsteckvorrichtung 1 zu sehen. Dargestellt ist der Aufsteckkopf der Aufsteckvorrichtung. Die Aufsteckvorrichtung umfasst eine angetriebene Riemenleiste 31 und eine Rollenleiste 32, die hier in der geschlossenen Stellung dargestellt sind, in der ein sich dazwischen befindender Ventilsack 10 abtransportiert wird und auf einen Füllstutzen aufgeschossen werden kann.

Das Winkelblech 17 mit dem oberen Anschlag 16 weist eine etwa V-förmige Ausgestaltung auf und ist schräg im Raum orientiert, sodass eine Anlagefläche für eine Seitenwandung eines Ventilsacks einen Winkel zwischen etwa 30° und 80° und insbesondere etwa 60° zur Horizontalen aufweist.

Figur 3 zeigt dabei die Aufsteckvorrichtung 1 in der Ausrichtposition 3, in der ein Ventilsack 10 am oberen Anschlag 16 ausgerichtet wurde, während das Ende noch auf dem Aufnahmetisch 30 abliegen kann. Anschließend wird der Ventilsack auf einen Füllstutzen einer Packmaschine 100 aufgeschossen.

Nach dem Aufschießen öffnen sich die Riemenleiste 31 und die Rollenleiste 32, indem die Rollenleiste 32 aufgeschwenkt wird. Dabei wird auch der Greifer 5 mit zunehmender Geschwindigkeit nach unten verschwenkt.

Figur 5 zeigt eine schematische Seitenansicht der Anlageeinrichtung 15 mit dem als Winkelblech 17 ausgeführten oberen Anschlag 16, die fest mit der Blaseinrichtung 6 mit den Luftdüsen 7 verbunden ist. Dabei sind die Luftdüsen 7 in Richtung des Endes 17c des zweiten Schenkels 17b des Winkelblechs 17 ausgerichtet. Wenn sich ein Sack dort zum Ausrichten befindet, wird der Luftstrom in Richtung des oberen Anschlags 16 in der spitzen Ecke des Winkelblechs 17 umgelenkt, sodass wenigstens ein Teil des Luftstroms der Luftdüsen 7 durch Luftöffnungen 18 am oberen Anschlag 16 der Anlageeinrichtung 15 austritt. Dadurch wird sichergestellt, dass ein Ventilsack zuverlässig ausgerichtet werden kann und die dabei zwischen das Winkelblech 17 und den Ventilsack 10 geblasene Luft der Luftdüsen 7 nach oben hin durch die Luftöffnungen 18 austreten kann.

Zwischen der Anlageeinrichtung 15 und der daran befestigten Blaseinrichtung 6 sind Durchgangsöffnungen 35 vorgesehen, zwischen denen schmale Stege 36 (schmaler als hoch) vorhanden sind. Durch die Durchgangsöffnungen 35 wird verhindert, dass sich durch den Luftstrom 7a der Luftdüse 7 die Seitenwandung 12 des Ventilsacks 10 an der Wandung der Anlageeinrichtung festsaugt, wie es durch einen Venturi-Effekt entstehen kann.

Mit Bezug auf die Figuren 6 bis 8 wird im Folgenden der Bewegungsablauf erläutert.

Figur 6 zeigt dabei den Greiferhalter 4 in der Aufnahmeposition 2, in welcher der Greifer 5 den obersten Ventilsack 10 eines Sackstapels 19 am oberen Ende, an dem auch das Sackventil vorgesehen ist, ergreift. Dabei verbleibt ein Abstand von 1 oder 2 cm (oder auch 3 oder 4 cm) zwischen dem Greifer und dem äußersten Ende des Ventilsacks. Durch diesen Abstand wird eine Kollision mit der hier nicht eingezeichneten Anschlagkante für den Sackstapel 19 verhindert.

Der Greiferhalter 4 ist hier als Rohr ausgebildet, um die hier als Sauger ausgeführten Greifer 5 mit Vakuum zu versorgen. Der Vakuumanschluss 40 wird durch den Gelenkpunkt 29 an der Greiferhalterkoppel 8 geführt.

Bei der Aufnahme ist es möglich, dass über ein heb- und senkbares Fixierelement 34, wie beispielsweise einen Sauger, der Ventilsack 10 am Sackende 14 fixiert wird, um den Ventilsack 10 insgesamt abzuheben und etwas zu glätten.

Der Greifer 5 ist an dem Greiferhalter 4 befestigt. Der Greiferhalter 4 ist schwenkbar an der Greiferhalterkoppel 8 aufgenommen. Der Greiferhalter 4 verfügt über einen Schwenkarm 25, an dem ein Ende der als Zylinderantrieb 24 ausgeführten Antriebseinrichtung 23 angreift. Das andere Ende der Antriebseinrichtung 23 ist schwenkbar an der Greiferhalterkoppel 8 aufgenommen. Ein Ausfahren des Zylinderantriebs 24 führt zu einer Verschwenkung des Greiferhalters 4 und der damit verbundenen Greifer 5. Fest verbunden ist mit dem Greiferhalter 4 auch die Zusatzdüse 27, die ebenfalls Luft in Richtung auf den Ventilsack in dem Aufnahmeraum 20 blasen kann. Die Zusatzdüse 27 bläst aber nicht auf die gleiche Oberfläche des Ventilsacks 10 wie die Luftdüse 7, sondern auf die gegenüberliegende Seite. Zusatzdüse 27 bläst auf der gleichen Seite, auf der auch der Greiferhalter 4 mit den Greifern 5 den Ventilsack ergreift.

Der Greiferhalter 4 ist gelenkig mit einem Halteblech 37 verbunden, welches wiederum fest mit dem Winkelblech 17 verbunden ist. An dem Halteblech 37 greift auch die Koppelstange 9 an, die am anderen Ende gelenkig mit der Greiferhalterkoppel 8 verbunden ist. Das bedeutet, dass das Halteblech 37 gelenkig mit der Koppelstange 9 und dem Greiferhalter 4 verbunden ist. Der Greiferhalter 4 ist schwenkbar an der Greiferhalterkoppel 8 aufgenommen und kann durch Ausfahren des Zylinderantriebs 24 aus der in Figur 6 dargestellte Stellung in die in Figur 7 dargestellte Stellung überführt werden.

Figur 7 zeigt eine Zwischenstellung, in welcher der Greifer 5 und das Winkelblech 17 schon ein Stück weit aufeinander zu geschwenkt wurden. Gleichzeitig hat sich der Greifer 5 deutlich von dem Sackstapel 19 entfernt, da die Greiferhalterkoppel 8 durch den Schwenkhebel 8a und den Gegenlenker 8b, die gemeinsam eine Parallelogrammführung bilden, angehoben wurde.

Der Greifer 5 hat den aufgenommenen Ventilsack 10 mit dem Sackabschnitt 13 in den Aufnahmeraum 20 eingeführt, der sich zwischen dem Winkelblech 17 und dem Greiferhalter 14 erstreckt. Auf den vordersten Bereich des Ventilsacks 10 wirkt nun der Luftstrom 7a aus den Luftdüsen 7 der Blaseinrichtung 6 ein. Die Blaseinrichtung 6 bläst mit den Luftdüsen 7 von der zweiten Seite 22 des Aufnahmeraums aus in Richtung auf die zweite bzw. untere Seitenwandung 12 des Ventilsacks 10. Auf der ersten bzw. oberen Seitenwandung 11 greift von der ersten Seite 21 des Aufnahmeraums 20 aus der Greifer 5 des Greiferhalters 4 noch den Ventilsack 10 und wird in dieser Stellung gelöst.

Durch ein weiteres Ausfahren des Zylinderantriebs 24 wird die Aufsteckvorrichtung 1 in die in Figur 8 dargestellte Stellung überführt, in welcher der Sauger 5 nur noch einen relativ geringen Abstand von dem Winkelblech 17 aufweist. Das Vakuum des Saugers 5 wurde zuvor abgeschaltet und über einen gezielten Luftstoß 7a aus der Luftdüse 7 wurde der Ventilsack 10 zuverlässig am oberen Anschlag 16 positioniert. Dabei gleitet bei der Positionierung der Ventilsack 10 auf dem durch die Luftdüse 7 bereitgestellten Luftpolster und wird durch den Luftstrom zuverlässig nach oben an den oberen Anschlag 16 geleitet. Der Luftstrom 7a wird dabei durch die Unterseite bzw. die untere Seitenwandung 12 des Ventilsacks 10 hier schräg nach oben ausgerichtet.

Zusätzlich kann bei Bedarf oder bei besonders schwierigen Materialien auch ein Luftstrom aus der Zusatzdüse 27 aktiviert werden, der auf die Oberseite 11 des Ventilsacks 10 auftrifft und unterstützend ebenfalls für eine Positionierung des Ventilsacks am oberen Anschlag 16 sorgt.

Stark schematisch ist hier ein Sensor 28 dargestellt, der beispielsweise optisch das vordere Ende des Ventilsacks 10 am oberen Anschlag 16 detektiert. Im Anschluss daran kann der Luftstrom 7 und/oder der Luftstrom 27 reduziert werden, um Faltenwurf an dem Ventilsack zu vermeiden und auch den Energieverbrauch zu verringern.

Wenn der Ventilsack 10 ausgerichtet ist und die Rollenleiste 32 gegen die Riemenleiste 31 geschlossen wird, ist der Ventilsack fixiert und die Luftzufuhr kann abgeschaltet werden.

Insgesamt stellt die Erfindung eine vorteilhafte Aufsteckvorrichtung und ein vorteilhaftes Verfahren zur Verfügung, womit auch bei flexiblen und genähten oder gewebten Ventilsäcken hohe Aufsteckraten von weitaus mehr als 2500 Sack pro Stunde mit hoher Aufsteckquote ermöglicht wird. Durch eine Düsenleiste, die auf die Rückseite des Ventilsacks ausgerichtet ist, kann eine zuverlässige Ausrichtung des Ventilsacks an einem insbesondere als Winkelblech ausgeführten oberen Anschlag erreicht werden. Durch die Luftdüse(n), die von hinten und unten auf den Ventilsack einwirkt(en), wird auch bei einem am oberen Ende umgefalteten Ende ein zuverlässiges Aufstecken ermöglicht, da durch den Luftstrom ein eventuell umgefaltetes Ende zuverlässig zurückgefaltet wird.

Die Erfindung stellt erstmals eine Aufsteckvorrichtung zur Verfügung, mit der minderwertige oder faltige oder geknickte Ventilsäcke aufgesteckt werden können, und stellt für solche erstmals eine automatische Verarbeitung zur Verfügung.

Zur Feinjustage ist es bevorzugt, dass die Blaseinrichtung insgesamt oder jede einzelne Luftdüse der Blaseinrichtung hinsichtlich Ausrichtung und/oder Blasstärke einstellbar ist, um optimale Bedingungen einstellen zu können. Außerdem ist es bevorzugt für jede Luftdüse (oder alle gemeinsam) den Zeitpunkt und die Zeitdauer der Luftzufuhr (auch individuell) zu steuern.

**Bezugszeichenliste:**

| | | | |
|---|---|---|---|
| 1 | Aufsteckvorrichtung | 21 | erste Seite |
| 2 | Aufnahmeposition | 22 | zweite Seite |
| 3 | Ausrichtposition | 23 | Antriebseinrichtung |
| 4 | Greiferhalter | 24 | Zylinderantrieb |
| 5 | Greifer | 24a | Kolbenstange |
| 6 | Blaseinrichtung | 25 | Schwenkarm von 4 |
| 7 | Luftdüse | 26 | Übergabeposition von 8 |
| 7a | Luftstrom | 27 | Zusatzdüse |
| 8 | Greiferhalterkoppel | 27a | Luftstrom |
| 8a | Schwenkhebel | 28 | Sensor |
| 8b | Gegenlenker | 29 | Gelenk |
| 9 | Koppelstange | 30 | Aufnahmetisch |
| 10 | Ventilsack | 31 | Riemenleiste |
| 11 | erste, obere Seitenwandung | 32 | Rollenleiste |
| | | 33 | Exzenter |
| 12 | zweite, untere Seitenwandung | 34 | Fixierelement |
| | | 35 | Durchgangsöffnung |
| 13 | Sackabschnitt | 36 | Steg |
| 14 | Sackende | 37 | Halteblech |
| 15 | Anlageeinrichtung | 40 | Vakuumanschluss für 4 |
| 16 | oberer Anschlag | 100 | Packmaschine |
| 17 | Winkelblech | 101 | Füllstutzen |
| 17a | erster Schenkel | 102 | Winkelsensor |
| 17b | zweiter Schenkel | 103 | vorbestimmte Winkelposition |
| 17c | Ende von 17b | | |
| 18 | Luftöffnung | 110 | Leersackzellenband |
| 19 | Sackstapel | 120 | Austrageband |
| 20 | Aufnahmeraum | | |

## Patentansprüche

1. Aufsteckvorrichtung (1) zum Aufstecken von Ventilsäcken (10), insbesondere zum Aufstecken von gewebten und/oder genähten Ventilsäcken (10) auf einen Füllstutzen (101) einer Packmaschine (100),
mit einem zwischen einer Aufnahmeposition (2) und einer Ausrichtposition (3) bewegbaren Greiferhalter (4) mit wenigstens einem Greifer (5), um einen Ventilsack (10) in der Aufnahmeposition (2) zu ergreifen
und mit einer Blaseinrichtung (6) mit wenigstens einer Luftdüse (7), um den Ventilsack (10) in der Ausrichtposition (3) des Greiferhalters (4) auszurichten, **dadurch gekennzeichnet,**
**dass** zwischen dem Greiferhalter (4) und der Blaseinrichtung (6) wenigstens in der Ausrichtposition (3) des Greiferhalters (4) ein Aufnahmeraum (20) für einen Sackabschnitt (10) des Ventilsacks (2) ausgebildet ist, wobei eine Anlageeinrichtung (15) mit einem oberen Anschlag (16) den Aufnahmeraum (20) begrenzt und daran ein Ventilsack (10) definiert ausrichtbar ist, und dass der Greifer (5) von einer ersten Seite (21) und die Luftdüse (7) von einer gegenüberliegenden zweite Seite (22) auf den Aufnahmeraum (20) ausgerichtet sind, um auf gegenüberliegende Seitenwandungen (11, 12) eines in dem Aufnahmeraum (20) aufgenommenen Ventilsacks (10) einzuwirken.

2. Aufsteckvorrichtung (1) nach dem vorhergehenden Anspruch, wobei die Anlageeinrichtung (15) ein Winkelblech (17) mit dem oberen Anschlag (16) umfasst.

3. Aufsteckvorrichtung (1) nach einem der vorhergehenden Ansprüche, wobei der Greiferhalter (4) mit der Blaseinrichtung (6) gekoppelt ist und/oder wobei der Greiferhalter (4) relativ zu der Blaseinrichtung (6) bewegbar ist.

4. Aufsteckvorrichtung (1) nach einem der vorhergehenden Ansprüche, wobei an der Anlageeinrichtung (15) Luftöffnungen (18) ausgebildet sind.

5. Aufsteckvorrichtung (1) nach einem der vorhergehenden Ansprüche, wobei der Greiferhalter (4) an einer Greiferhalterkoppel (8) schwenkbar aufgenommen ist und wobei die Greiferhalterkoppel (8) bewegbar ist, um den Greiferhalter (4) von der Aufnahmeposition (2) in die Ausrichtposition (3) zu überführen und/oder wobei eine Antriebseinrichtung (23) zum Verschwenken des Greiferhalters (4) und/oder der Blaseinrichtung (6) vorgesehen ist, wobei die Antriebseinrichtung (23) insbesondere einen Zylinderantrieb (24) umfasst und/oder wobei die Antriebseinrichtung (23) mit der Greiferhalterkoppel (8) und mit einem Schwenkarm (25) des Greiferhalters (4) gekoppelt ist.

6. Aufsteckvorrichtung (1) nach einem der vorhergehenden Ansprüche, wobei die Anlageeinrichtung (15) schwenkbar mit dem Greiferhalter (4) gekoppelt ist und wobei der Greiferhalter (4) schwenkbar an der Greiferhalterkoppel (8) aufgenommen ist und/oder wobei die Greiferhalterkoppel (8) zwischen einer unteren Aufnahmeposition (2) und einer oberen Übergabeposition (26) verschwenkbar ist.

7. Aufsteckvorrichtung (1) nach einem der vorhergehenden Ansprüche, wobei eine Transporteinrichtung zum Transport eines Ventilsacks (10) vorgesehen ist, welche wenigstens eine Riemenleiste (31) und/oder eine Rollenleiste (32) umfasst und/oder wobei die Luftdüse (7) wenigstens teilweise in die V-förmige Öffnung des oberen Anschlags (16) ausgerichtet ist.

8. Aufsteckvorrichtung (10) nach einem der vorhergehenden Ansprüche, wobei die Blaseinrichtung (6) ein Rohr mit mehreren Luftdüsen (7) umfasst und an dem Winkelblech (17) befestigt ist, wobei zwischen dem Rohr und dem Winkelblech (17) mehrere Durchgangsöffnungen (35) ausgebildet sind und/oder wobei wenigstens eine Zusatzdüse (27) vorgesehen und von einer ersten Seite (21) in Richtung des Aufnahmeraumes (20) ausgerichtet ist und/oder wobei die Zusatzdüse (27) an dem Greiferhalter (4) befestigt ist.

9. Verfahren zum Aufstecken von Ventilsäcken (2), insbesondere zum Aufstecken von gewebten und/oder genähten Ventilsäcken (10) auf einen Füllstutzen (3) einer Packmaschine (1), wobei in einer Aufnahmeposition (2) ein Ventilsack (10) mit einem Greifer (5) ergriffen und in einer Ausrichtposition (3) der Ventilsack (10) mit einem Luftstoß einer Luftdüse (7) ausgerichtet wird,
**dadurch gekennzeichnet,**
**dass** der Greifer (5) den Ventilsack (10) an einer ersten Seitenwandung (11) an einem oberen Anschlag (16) einer Anlageeinrichtung (15) definiert ausgerichtet ergreift und die Luftdüse (7) auf die gegenüberliegende zweite Seitenwandung (12) einwirkt und dass dann der Greifer die erste Seitenwandung freigibt, um den Ventilsack (10) in wenigstens teilweise vertikaler Richtung auszurichten.

10. Verfahren nach dem vorhergehenden Anspruch, wobei der Greifer (4) die obere Seitenwandung (11) eines auf einem Sackstapel (19) liegenden Ventilsacks (10) ergreift.

11. Verfahren nach einem der beiden vorhergehenden Ansprüche, wobei die Luftdüse (7) zum Ausrichten wenigstens teilweise nach oben ausgerichtet wird und von unten gegen die zweite Seitenwandung (12) des Ventilsacks (10) bläst.

12. Verfahren nach einem der drei vorhergehenden Ansprüche, wobei die Luftdüse (7) mit einem Luftstrom auf einem höheren Niveau betrieben wird, bis ein Sensor (28) den Ventilsack (10) an einem oberen Anschlag (16) detektiert und wobei der Luftstrom dann auf ein geringeres Niveau reduziert oder abgeschaltet wird.

13. Verfahren nach einem der vier vorhergehenden Ansprüche, wobei wenigstens eine Zusatzdüse (27) einen Luftstrom auf die obere Seitenwandung (11) lenkt.

14. Verfahren nach einem der fünf vorhergehenden Ansprüche, wobei die Zusatzdüse (27) einen Luftstrom aussendet, wenn die Luftdüse (7) und der Greiferhalter (4) wenigstens ein Stück weit aufeinander zu geschwenkt wurden.

15. Verfahren nach einem der sechs vorhergehenden Ansprüche, wobei der Luftstrom der Zusatzdüse (27) reduziert oder abgeschaltet wird, wenn ein Sensor (28) den Ventilsack (10) an dem oberen Anschlag (16) detektiert.

## Claims

1. Placing apparatus (1) for placing valve bags (10), in particular for placing woven and/or sewn valve bags (10) on a filling spout (101) of a packaging machine (100), having a gripper holder (4) movable between a takeup position (2) and an alignment position (3), with at least one gripper (5) for gripping a valve bag (10) in the takeup position (2) and with a blowing device (6) with at least one air nozzle (7) for alignment of the valve bag (10) in the alignment position (3) of the gripper holder (4),
**characterized in**
**that** at least in the alignment position (3) of the gripper holder (4), a takeup space (20) for a bag section (10) of the valve bag (2) is formed between the gripper holder (4) and the blowing device (6), wherein an abutting device (15) with a top stopper (16) delimits the takeup space (20), and which allows defined alignment of a valve bag (10) thereat, and that the gripper (5) is oriented at the takeup space (20) from a first side (21) and the air nozzle (7), from an opposite, second side (22) to act on opposite sidewalls (11, 12) of a valve bag (10) received in the takeup space (20).

2. The placing apparatus (1) according to the preceding claim, wherein the abutting device (15) comprises an angle plate (17) with the top stopper (16).

3. The placing apparatus (1) according to any of the preceding claims, wherein the gripper holder (4) is coupled with the blowing device (6), and/or wherein the gripper holder (4) is movable relative to the blowing device (6).

4. The placing apparatus (1) according to any of the preceding claims, wherein the abutting device (15) is configured with vent holes (18).

5. The placing apparatus (1) according to any of the preceding claims, wherein the gripper holder (4) is pivotally received on a gripper holder coupler (8), and wherein the gripper holder coupler (8) is movable for transferring the gripper holder (4) from the takeup position (2) to the alignment position (3), and/or wherein a driving device (23) is provided for pivoting the gripper holder (4) and/or the blowing device (6), the driving device (23) in particular comprising a cylinder drive (24), and/or wherein the driving device (23) is coupled with the gripper holder coupler (8) and with a pivot arm (25) of the gripper holder (4).

6. The placing apparatus (1) according to any of the preceding claims, wherein the abutting device (15) is pivotally coupled with the gripper holder (4), and wherein the gripper holder (4) is pivotally received on the gripper holder coupler (8), and/or wherein the gripper holder coupler (8) is pivotable between a lower takeup position (2) and a top handover position (26).

7. The placing apparatus (1) according to any of the preceding claims, wherein a transfer device is provided for transferring a valve bag (10) and comprises at least one bank of belts (31) and/or a bank of rollers (32), and/or wherein the air nozzle (7) is at least partially aligned in the V-shaped aperture of the top stopper (16).

8. The placing apparatus (10) according to any of the preceding claims, wherein the blowing device (6) comprises a tube having multiple air nozzles (7) and is fastened to the angle plate (17), wherein multiple through holes (35) are configured between the tube and the angle plate (17), and/or wherein at least one additional nozzle (27) is provided and is aligned from a first side (21) in the direction of the takeup space (20), and/or wherein the additional nozzle (27) is fastened to the gripper holder (4).

9. Method for placing valve bags (2), in particular for placing woven and/or sewn valve bags (10) onto a filling spout (3) of a packaging machine (1), wherein in a takeup position (2) a valve bag (10) is gripped by means of a gripper (5) and in an alignment position (3) the valve bag (10) is aligned by way of an air blast of an air nozzle (7),
**characterized in**
**that** the gripper (5) grips the valve bag (10) in defined alignment by a first sidewall (11) on a top stopper (16) of an abutting device (15), and the air nozzle (7) acts on the opposite, second sidewall (12), and that then the gripper releases the first sidewall to align the valve bag (10) in an at least partially vertical direction.

10. The method according to the preceding claim, wherein the gripper (4) grips the top sidewall (11) of a valve bag (10) lying on a stack of bags (19).

11. The method according to any of the two preceding claims, wherein the air nozzle (7) is at least partially oriented upwardly for alignment and blows toward the second sidewall (12) of the valve bag (10) from beneath.

12. The method according to any of the three preceding claims,
wherein the air nozzle (7) is operated with an air flow on an elevated level until a sensor (28) detects the valve bag (10) against a top stopper (16), and wherein the air flow is then reduced to a lower level or is cut off.

13. The method according to any of the four preceding claims,
wherein at least one additional nozzle (27) directs an air flow toward the top sidewall (11).

14. The method according to any of the five preceding claims,
wherein the additional nozzle (27) emits an air flow as the air nozzle (7) and the gripper holder (4) have pivoted toward one another at least some distance.

15. The method according to any of the six preceding claims, wherein the air flow of the additional nozzle (27) is reduced or cut off as a sensor (28) detects the valve bag (10) at the top stopper (16).

## Revendications

1. Dispositif à enfiler (1) destiné à enfiler des sacs à valve (10), en particulier à enfiler des sacs à valve (10) tissés et/ou cousus sur une tubulure de remplissage (101) d'une machine d'emballage (100),
avec un support de préhenseur (4) déplaçable entre une position de réception (2) et une position d'orientation (3) et comprenant au moins un préhenseur (5) afin de saisir un sac à valve (10) dans la position de réception (2)
et avec un dispositif de soufflage (6) ayant au moins une buse d'air (7) pour orienter le sac à valve (10) dans la position d'orientation (3) du support de préhenseur (4), **caractérisé par le fait**
**que**, au moins dans la position d'orientation (3) du support de préhenseur (4), un espace de réception (20) pour une section de sac (10) du sac à valve (2) est réalisé entre le support de préhenseur (4) et le dispositif de soufflage (6), dans lequel un dispositif d'appui (15) ayant une butée supérieure (16) délimite l'espace de réception (20) et un sac à valve (10) peut être orienté d'une manière définie sur celui-ci, et que le préhenseur (5) est orienté depuis un premier côté (21) vers l'espace de réception (20) et la buse d'air (7) est orientée depuis un deuxième côté opposé (22) vers l'espace de réception (20) pour agir sur des parois latérales (11, 12) opposées d'un sac à valve (10) reçu dans l'espace de réception (20).

2. Dispositif à enfiler (1) selon la revendication précédente, dans lequel le dispositif d'appui (15) comprend une tôle angulaire (17) ayant ladite butée supérieure (16).

3. Dispositif à enfiler (1) selon l'une quelconque des revendications précédentes, dans lequel le support de préhenseur (4) est couplé au dispositif de soufflage (6) et/ou dans lequel le support de préhenseur (4) peut être déplacé par rapport au dispositif de soufflage (6).

4. Dispositif à enfiler (1) selon l'une quelconque des revendications précédentes, dans lequel des ouvertures d'air (18) sont réalisées sur le dispositif d'appui (15).

5. Dispositif à enfiler (1) selon l'une quelconque des revendications précédentes, dans lequel le support de préhenseur (4) est reçu à pivotement sur un accouplement de support de préhenseur (8) et dans lequel l'accouplement de support de préhenseur (8) est déplaçable pour faire passer le support de préhenseur (4) de la position de réception (2) dans la position d'orientation (3) et/ou dans lequel un dispositif d'entraînement (23) est prévu pour faire pivoter le support de préhenseur (4) et/ou le dispositif de soufflage (6), dans lequel le dispositif d'entraînement (23) comprend en particulier un entraînement à vérin (24) et/ou dans lequel le dispositif d'entraînement (23) est couplé à l'accouplement de support de préhenseur (8) et à un bras pivotant (25) du support de préhenseur (4).

6. Dispositif à enfiler (1) selon l'une quelconque des revendications précédentes, dans lequel le dispositif d'appui (15) est couplé à pivotement au support de préhenseur (4) et dans lequel le support de préhenseur (4) est reçu à pivotement sur l'accouplement de support de préhenseur (8) et/ou dans lequel l'accouplement de support de préhenseur (8) peut pivoter entre une position de réception (2) inférieure et une position de transfert (26) supérieure.

7. Dispositif à enfiler (1) selon l'une quelconque des revendications précédentes, dans lequel un dispositif de transport pour transporter un sac à valve (10) est prévu, qui comprend au moins une barre à courroie (31) et/ou une barre à rouleaux (32) et/ou dans lequel la buse d'air (7) est orientée au moins en partie dans l'ouverture en forme de V de la butée supérieure (16).

8. Dispositif à enfiler (1) selon l'une quelconque des revendications précédentes, dans lequel le dispositif de soufflage (6) comprend un tube ayant une pluralité de buses d'air (7) et est fixé sur la tôle angulaire (17), dans lequel une pluralité d'ouvertures traversantes (35) est réalisée entre le tube et la tôle angulaire (17) et/ou dans lequel au moins une buse supplémentaire (27) est prévue et est orientée depuis un premier côté (21) en direction de l'espace de réception (20) et/ou dans lequel la buse supplémentaire (27) est fixée sur le support de préhenseur (4).

9. Procédé destiné à enfiler des sacs à valve (10), en particulier à enfiler des sacs à valve (10) tissés et/ou cousus sur une tubulure de remplissage (101) d'une machine d'emballage (1), dans lequel un sac à valve (10) est saisi au moyen d'un préhenseur (5) dans une position de réception (2) et le sac à valve (10) est orienté par un jet d'air d'une buse d'air (7) dans une position d'orientation (3),
**caractérisé par le fait**
**que** le préhenseur (5) saisit à orientation définie le sac à valve (10) sur une première paroi latérale (11) sur une butée supérieure (16) d'un dispositif d'appui (15) et que la buse d'air (7) agit sur la deuxième paroi latérale (12) opposée et qu'ensuite le préhenseur libère la première paroi latérale afin d'orienter le sac à valve (10) dans une direction au moins en partie verticale.

10. Procédé selon la revendication précédente, dans lequel le préhenseur (4) saisit la paroi latérale supérieure (11) d'un sac à valve (10) reposant sur une pile de sacs (19).

11. Procédé selon l'une quelconque des deux revendications précédentes, dans lequel, pour l'orientation, la buse d'air (7) est orientée au moins en partie vers le haut et souffle d'en bas contre la deuxième paroi latérale (12) du sac à valve (10).

12. Procédé selon l'une quelconque des trois revendications précédentes, dans lequel la buse d'air (7) est actionnée avec un courant d'air à un niveau supérieur jusqu'à ce qu'un capteur (28) détecte le sac à valve (10) au niveau d'une butée supérieure (16) et dans lequel le courant d'air est alors réduit à un niveau plus faible ou désactivé,

13. Procédé selon l'une quelconque des quatre revendications précédentes, dans lequel au moins une buse supplémentaire (27) dirige un courant d'air sur la paroi latérale supérieure (11).

14. Procédé selon l'une quelconque des cinq revendications précédentes, dans lequel la buse supplémentaire (27) délivre un courant d'air lorsque la buse d'air (7) et le support de préhenseur (4) ont été approchés par pivotement légèrement l'un de l'autre.

15. Procédé selon l'une quelconque des six revendications précédentes, dans lequel le courant d'air de la buse supplémentaire (27) est réduit ou désactivé lorsqu'un capteur (28) détecte le sac à valve (10) au niveau de la butée supérieure (16).
